# EUROPÄISCHE PATENTANMELDUNG

(11) **EP 0 524 416 A2**
(43) Veröffentlichungstag der Anmeldung: **27.01.1993**
(21) Anmeldenummer: 92109985.9
(22) Anmeldetag: 13.06.1992
(51) Int. Cl.: F23L 17/02, F23J 13/02

(54) **Industrie-Schornstein mit Säureschutzeinrichtung**

(30) Priorität: 24.07.1991 DE 4124489
(71) Anmelder: FLACHGLAS CONSULT GMBH, D-45884 Gelsenkirchen (DE)
(72) Erfinder: Pfromm, Rainer, Dipl.-Ing., W-4600 Dortmund 50 (DE); Kahlert, Wolfgang, Dipl.-Phys., W-4620 Castrop-Rauxel (DE)
(74) Vertreter: Andrejewski, Walter, Dr.

(57) **Zusammenfassung**

Industrie-Schornstein (1) mit Schornsteinschaft (2), der zumindest einen Rauchgaskanal (3) aufweist, mit Schornsteinkopf und Säureschutzeinrichtung (4). Der Schornsteinkopf ist zugleich als Säureschutzeinrichtung ausgebildet und ist dazu aus Glaselementen (5) aufgebaut, die einen Säureschutzkanal (6) bilden. Der Säureschutzkanal ist als Verlängerung des Rauchgaskanals auf den Schornsteinschaft aufgesetzt.

## Beschreibung

Die Erfindung betrifft einen Industrie-Schornstein mit Schornsteinschaft, der zumindest einen Rauchgaskanal aufweist, Schornsteinkopf und Säureschutzeinrichtungen. Industrieschornsteine bezeichnet hohe Schornsteine, wie sie insbesondere bei Kraftwerken, Müllverbrennungsanlagen und dergleichen eingesetzt werden. - Die Rauchgase führen Wasserdampf und solche Ionen sowie Verbindungen mit, die bei Kondensation des Wasserdampfes von diesem aufgenommen werden und störende Säuren bilden. Eine Kondensation des Wasserdampfes kann je nach den Temperaturverhältnissen auftreten. Je nach den Windverhältnissen schlägt sich der kondensierte Wasserdampf mit den Substanzen, die er aufgenommen hat, am Schornstein nieder. Es bedarf besonderer Säureschutzeinrichtungen gegen diese sogenannte Säurekondensation.

Bei dem aus der Praxis bekannten Industrie-Schornstein, von dem die Erfindung ausgeht, ist der Schornsteinkopf ein gemauertes Bauwerk und besteht die Säureschutzeinrichtung zumeist aus einer außenseitigen Beschichtung des Schornsteinkopfes aus einem geeigneten, säurefesten Beschichtungswerkstoff, z. B. auf Epoxidharzbasis. Die erreichte Schutzwirkung ist häufig unbefriedigend, weil die Beschichtung von dem Säurekondensat unterwandert werden kann. Insbesondere stören die geringe Standzeit der als Beschichtung ausgeführten Säureschutzeinrichtung und damit die zeitlich begrenzte Säureschutzwirkung.

Außerdem ist bekannt (P 40 18 917.1-25, PatG § 3 (2)), die säureschutzeinrichtung als einen Düsenmantel auszubilden, der um den Schornsteinkopf einen aerodynamischen Ringspalt bildet, wobei der Düsenringspalt unten sowie im Bereich der Mündung des Schornsteines offen ist. Der Düsenmantel kann aus einlagig oder mehrlagig angeordneten Glasscheiben bestehen. Die insoweit bekannten Maßnahmen haben sich bewährt. Die Montage des Düsenmantels ist, insbesondere bei Aufbau des Düsenmantels aus Glasscheiben, aufwendig.

Der Erfindung liegt die Aufgabe zugrunde, einen Industrie-Schornstein des eingangs beschriebenen grundsätzlichen Aufbaus zu schaffen, der auf einfache Weise eingerichtet und montiert werden kann und sich durch lange Standzeit auszeichnet.

Zur Lösung dieser Aufgabe lehrt die Erfindung, daß der Schornsteinkopf zugleich als Säureschutzeinrichtung ausgebildet und dazu aus Glaselementen aufgebaut ist, die einen Säureschutzkanal bilden, und daß der Säureschutzkanal als Verlängerung des Rauchgaskanals auf den Schornsteinschaft aufgesetzt ist. - Die Erfindung geht von der Erkenntnis aus, daß es bei einem Industrie-Schornstein des eingangs beschriebenen Aufbaus nicht erforderlich ist, die Säureschutzeinrichtung als Beschichtung oder als ein besonderes Bauwerk an dem Schornsteinkopf anzubringen, daß vielmehr der Schornsteinkopf selbst mit geringem Aufwand als ein säurefestes Bauwerk ausgeführt werden kann, welches allen Anforderungen genügt, wenn es aus Glaselementen in der beschriebenen Weise aufgebaut ist. Dabei kann mit allen in der Bauindustrie üblichen Glassorten gearbeitet werden. Der Aufbau des Schornsteinkopfes aus Glaselementen kann stets verhältnismäßig einfach gestaltet werden. Zwar treten am Industrie-Schornstein insgesamt unter Umständen erhebliche Windkräfte auf, der zugleich als Säureschutzeinrichtung in Form eines Säureschutzkanals oder in Form von mehreren Säureschutzkanälen in Form von nebeneinanderstehenden rohrartigen Bauwerken hergestellte Schornsteinkopf hat jedoch nur eine verhältnismäßig geringe Höhe und in bezug auf die Aufnahme von Windkräften ein günstiges Durchmesser/Höhenverhältnis, so daß besondere Maßnahmen für die Aufnahme dieser Windkräfte nicht erforderlich sind und die Verbindung mit dem Schornsteinschaft als einfache Verankerung oder Abspannung durchgeführt werden kann.

Im einzelnen bestehen im Rahmen der Erfindung mehrere Möglichkeiten der weiteren Ausbildung und Gestaltung. So kann der Säureschutzkanal eine Außenwand aus Glaselementen und innenseitig angeschlossen eine Wärmedämmschicht aufweisen. Schornsteine oder Rauchgaskanäle mit Wärmedämmschicht sind an sich bekannt (DE-OS 33 40 109), jedoch außenseitig. Die Wärmedämmschicht besteht im Rahmen der Erfindung aus geeigneten Wärmedämmstoffen. Es besteht aber auch die Möglichkeit, die Anordnung so zu treffen, daß der Säureschutzkanal eine Außenwand aus Glaselementen, eine Innenwand aus Glaselementen und zwischen Innenwand und Außenwand einen Wärmedämm-Zwischenraum aufweist. Der Wärmedämm-Zwischenraum kann als geschlossener Raum ausgeführt sein, z. B. insgesamt nach Art einer wärmedämmenden Isolierglaseinheit. Nach einer bevorzugten Ausführungsform der Erfindung ist der Wärmedämm-Zwischenraum von einem Wärmedämmstoff ausgefüllt. Im Rahmen der Erfindung liegt es bei allen Ausführungsformen, als Glaselemente wärmedämmend ausgelegte Isolierglaseinheiten einzusetzen, wie sie in anderen Bereichen der Bauindustrie, beispielsweise bei Fenstern, üblich sind. Im Rahmen der Erfindung liegt es fernerhin, die Glaselemente bzw. den Säureschutzkanal zu beheizen. Die Wärmedämmung bzw. die Beheizung sind je nach den klimatischen Verhältnissen zur Vermeidung von Säurekondensation im Inneren des als Säureschutzkanal ausgeführten Schornsteinkopfes vorteilhaft.

In bezug auf die Ausgestaltung des Bauwerkes, welches nach der Lehre der Erfindung den Säureschutzmantel aus Glaselementen darstellt, bestehen mehrere Möglichkeiten. Dabei wird ausgenutzt, daß die von dem Säureschutzkanal bzw. den mehreren Säureschutzkanälen aufzunehmenden Windkräfte verhältnismäßig klein sind, wie bereits dargelegt wurde, und daß das Durchmesser-Höhenverhältnis des Säureschutzkanals bzw. der Säureschutzkanäle zur Aufnahme dieser Windkräfte günstig ist. Im Rahmen der Erfindung kann in bezug auf die Ausgestaltung des Bauwerkes grundsätzlich zunächst ein Rahmentragwerk aus Rahmenstäben errichtet werden, welches in den Rahmen eingesetzte oder auf den Rahmen aufgesetzte Glaselemente aufweist. Eine bevorzugte Ausführungsform der Erfindung, der besondere Bedeutung zukommt, ist dadurch gekennzeichnet, daß der Säureschutzkanal als selbsttragendes Bauwerk aus Glaselementen ausgeführt ist. Selbsttragend bedeutet, daß die Glaselemente selbst auch das Tragwerk bilden. Sie sind dazu statisch sowie stabilitätsmäßig nach den Regeln der Baukunst ausgelegt und bilden im statischen Sinne eine Schale bzw. Schalen. Sie sind bei dieser Ausführungsform mit Hilfe von Verbundelementen lediglich so vereinigt, daß sie statisch und stabilitätsmäßig eine Einheit bilden. Die Verbundelemente sind die im Glasbau üblichen Profile und insoweit Hilfselemente, z. B. Kombinationen von Klemmprofilen und Abdeckungsprofilen. Sie bestehen selbstverständlich aus einem geeigneten, säurefesten Werkstoff.

Im Rahmen der Erfindung können die Glaselemente als ebene Glasscheiben ausgeführt und unter Zwischenschaltung von Verbundbauteilen zu einem Säureschutzkanal zu polygonförmigem Grundriß zusammengesetzt sein. Nach bevorzugter Ausführungsform der Erfindung sind die Glaselemente als segmentförmig gebogene Glasscheiben ausgeführt und unter Zwischenschaltung von Verbundbauteilen zu einem Säureschutzkanal mit kreisförmigem Grundriß zusammengesetzt. Als Glaselemente werden vorzugsweise Sicherheitsglasscheiben, z. B. Verbundsicherheitsscheiben oder thermisch bzw. chemisch vorgespannte Sicherheitsscheiben, eingesetzt. Der Säureschutzkanal und damit die Glaselemente können aus statischen Gründen und stabilitätsmäßigen Gründen mit Hilfe von Vorspann-Zugmitteln in axialer Richtung und/oder in Umfangsrichtung mechanisch vorgespannt sein. Dabei ist eine Vorfertigung des Säureschutzkanals bzw. der Säureschutzkanäle vollständig oder beispielsweise in Form von Ringen auf dem Boden möglich, so daß auf dem Schornstein nur die Fertigmontage erfolgt.

Im folgenden wird die Erfindung anhand mehrerer lediglich ein Ausführungsbeispiel darstellenden Zeichnungen ausführlicher erläutert. Es zeigen in schematischer Darstellung
- Fig. 1: einen Vertikalschnitt durch einen erfindungsgemäßen Industrie-Schornstein ausschnittsweise im Bereich des Schornsteinkopfes,
- Fig. 2: eine Draufsicht auf den Gegenstand nach Fig. 1,
- Fig. 3: in gegenüber den Fig. 1 und 2 verkleinertem Maßstab eine Draufsicht auf einen erfindungsgemäßen Industrie-Schornstein mit mehreren Rauchgaskanälen,
- Fig. 4: den vergrößerten Ausschnitt A aus dem Gegenstand nach Fig. 1,
- Fig. 5: in gegenüber der Fig. 1 vergrößertem Maßstab einen Schnitt durch eine vertikale Fuge bei dem Gegenstand nach Fig. 1 und
- Fig. 6: entsprechend der Fig. 5 einen Schnitt durch eine horizontale Fuge bei dem Gegenstand nach Fig. 1.

Der in den Figuren ausschnittsweise dargestellte Industrie-Schornstein 1 besteht in seinem grundsätzlichen Aufbau aus einem Schornsteinschaft 2, der zumindest einen Rauchgaskanal 3 aufweist, aus dem Schornsteinkopf und einer Säureschutzeinrichtung 4.

Insbesondere aus einer vergleichenden Betrachtung der Fig. 1 bis 4 entnimmt man, daß der Schornsteinkopf zugleich als Säureschutzeinrichtung 4 ausgebildet ist und dazu aus Glaselementen 5 aufgebaut ist. Die Glaselemente 5 bilden einen Säureschutzkanal 6 bzw. mehrere Säureschutzkanäle. Der Säureschutzkanal 6 bzw. die Säureschutzkanäle sind als Verlängerung 7 des Rauchgaskanals 3 bzw. der Rauchgaskanäle auf den Schornsteinschaft 2 aufgesetzt.

Der Säureschutzkanal 6 besitzt im Ausführungsbeispiel eine Außenwand 8 aus Glaselementen 5, eine Innenwand 9 aus Glaselementen 5 und zwischen Innenwand 9 und Außenwand 8 einen Wärmedämm-Zwischenraum 10. Im Ausführungsbeispiel und nach bevorzugter Ausführungsform der Erfindung ist der Wärmedämm-Zwischenraum 10 von einem Wärmedämmstoff 11 ausgefüllt. Er ist oberseitig und unterseitig angeschlossen. - Die in den Wärmedämm-Zwischenraum 10 eingefüllten Wärmedämmstoffe 11 sind so ausgewählt und können so angeordnet sein, daß sie zur Statik und Stabilität des Säureschutzkanals 6 bzw. der Säureschutzkanäle beitragen.

Der Säureschutzkanal 6 insgesamt ist als selbsttragendes Bauwerk aus den Glaselementen 5 ausgeführt. Im Ausführungsbeispiel sind die Glaselemente 5 segmentförmig gebogene Glasscheiben, die unter Zwischenschaltung von Verbundbauteilen 12 zu einem Säureschutzkanal 6 mit kreisförmigem Grundriß zusammengesetzt sind. Sie könnten auch aus ebenen Glasscheiben mit polygonförmigem Grundriß zusammengesetz sein, wie in Fig. 3 rechts strichpunktiert angedeutet wurde.

In der Fig. 1 erkennt man, daß der Säureschutzkanal 6 an den Schornsteinschaft 2 durch Verankerung 13 angeschlossen ist, was in Fig. 1 nur angedeutet wurde und mit den üblichen Verankerungsmitteln geschehen kann. Auch können der Säureschutzkanal 6 und damit die Glaselemente 5 mit Hilfe von nicht gezeichneten Vorspannzugmitteln in axialer Richtung und/oder in Umfangsrichtung mechanisch vorgespannt sein. Wie die Glaselemente 5 aneinander angeschlossen sind, entnimmt man aus einer vergleichenden Betrachtung der Fig. 5 und 6. Man erkennt Profile, die als Klemmprofile 14 und als Abdeckprofile 15 ausgeführt sind. Auch Abdichtungsmittel 16 können vorgesehen sein.

## Patentansprüche

1. Industrie-Schornstein mit Schornsteinschaft, der zumindest einen Rauchgaskanal aufweist, Schornsteinkopf und Säureschutzeinrichtung, **dadurch gekennzeichnet,** daß der Schornsteinkopf zugleich als Säureschutzeinrichtung (4) ausgebildet und dazu aus Glaselementen (5) aufgebaut ist, die einen Säureschutzkanal (6) bilden, und daß der Säureschutzkanal (6) als Verlängerung (7) des Rauchgaskanals (3) auf den Schornsteinschaft (2) aufgesetzt ist.

2. Industrie-Schornstein nach Anspruch 1, dadurch gekennzeichnet, daß der Säureschutzkanal (6) eine Außenwand (8) aus Glaselementen (5) und innenseitig angeschlossen eine Wärmedämmeinrichtung aufweist.

3. Industrie-Schornstein nach einem der Ansprüche 1 oder 2, dadurch gekennzeichnet, daß der Säureschutzkanal (6) eine Außenwand (8) aus Glaselementen (5), eine Innenwand (9) aus Glaselementen (5) und zwischen Innenwand (9) und Außenwand (8) einen Wärmedämm-Zwischenraum (10) aufweist.

4. Industrie-Schornstein nach Anspruch 3, dadurch gekennzeichnet, daß der Wärmedämm-Zwischenraum (10) als geschlossener Raum ausgebildet ist.

5. Industrie-Schornstein nach einem der Ansprüche 3 oder 4, dadurch gekennzeichnet, daß der Wärmedämm-Zwischenraum (10) von einem Wärmedämmstoff (11) ausgefüllt ist.

6. Industrie-Schornstein nach einem der Ansprüche 1 bis 5, dadurch gekennzeichnet, daß der Säureschutzmantel (6) als selbsttragendes Bauwerk aus Glaselementen (5) ausgeführt ist.

7. Industrie-Schornstein nach einem der Ansprüche 1 bis 6, dadurch gekennzeichnet, daß die Glaselemente (5) als ebene Glasscheiben ausgeführt und unter Zwischenschaltung von Verbundbauteilen (12) zu einem Säureschutzkanal (6) mit polygonförmigem Grundriß zusammengesetzt sind.

8. Industrie-Schornstein nach einem der Ansprüche 1 bis 6, dadurch gekennzeichnet, daß die Glaselemente (5) als segmentförmig gebogene Glasscheiben ausgeführt und unter Zwischenschaltung von Verbundbauteilen (12) zu einem Säureschutzkanal (6) mit kreisförmigem Grundriß zusammengesetzt sind.

9. Industrie-Schornstein nach einem der Ansprüche 1 bis 8, dadurch gekennzeichnet, daß die Glaselemente (5) als Sicherheitsglasscheiben, z. B. als Verbundsicherheitsscheiben und/oder thermisch bzw. chemisch vorgespannte Sicherheitsscheiben, ausgeführt sind.

10. Industrie-Schornstein nach einem der Ansprüche 1 bis 9, dadurch gekennzeichnet, daß der Säureschutzkanal (6) und damit die Glaselemente (5) mit Hilfe von Vorspann-Zugmitteln in axialer Richtung und/oder in Umfangsrichtung mechanisch vorgespannt sind. -
